# EUROPÄISCHE PATENTANMELDUNG

(11) **EP 0 271 705 A1**
(43) Veröffentlichungstag der Anmeldung: **22.06.1988**
(21) Anmeldenummer: 87116453.9
(22) Anmeldetag: 07.11.1987
(51) Int. Cl.: E03C 1/33

(54) **Befestigungsglied zur Montage einer Küchenspüle oder dergl.**

(30) Priorität: 19.12.1986 DE 3643488
(71) Anmelder: NIRO-PLAN AG, CH-6300 Zug (CH)
(72) Erfinder: Naerebout, Hans, NL-4266 EC Eethen (NL)
(74) Vertreter: Brommer, Hans Joachim, Dr.-Ing.

(57) **Zusammenfassung**

Die Erfindung betrifft ein Befestigungsglied zur Montage einer Küchenspüle od. dgl. in dem Ausschnitt einer Platte, wobei das Befestigungsglied einerseits an einem nach unten vorstehenden Rand der Küchenspüle od. dgl. montiert wird, andererseits mit einer Kralle die Plattenunterseite übergreift. Das Wesentliche besteht darin, daß das Befestigungsglied durch Widerhaken oder Zähne (7) unter plastischer Verformung des Randes und/oder durch Formschluß mit diesem in Eingriff gelangt.

## Beschreibung

Die Erfindung betrifft ein Befestigungsglied zur verdeckten Montage eines Einsatzes aus Kunststoff, insbesondere einer Küchenspüle, Hermulde oder dergl. in den Ausschnitt einer Platte, insbesondere einer Küchen-Arbeitsplatte, wobei der Einsatz mit seinem äußeren Umfang auf der Plattenoberseite oder einem vertieften Absatz der Platte aufliegt, während er mit einem nach unten vorstehenden Rand in den Plattenausschnitt hereinragt, wobei das Befestigungslied an dem nach unten vorstehenden Rand zu befestigen ist und mittels einer die Plattenunterseite übergreifenden und ihr gegenüber verspannbaren Kralle die Befestigung des Einsatzes in der Platte bewirkt.

Derartige Befestigunsglieder sind bereits in vielen Ausführungsvaranten bekannt.

Bei Spülen und Herdmulden aus Edelstahl können die Befestigungsglieder in Fenster des nach unten ragenden Randes eingerastet werden, was einfach und kostengünstig ist.

Bei Kunststoffspülen ist dies nicht möglich. Hier würde der Rand durch die Spannkräfte im Fensterbereich ausgerissen werden.

Es ist daher bei Kunststoffspülen notwendig, Vorsprünge an der Spülenunterseite anzuspritzen. Diese Vorsprünge müssen dann ausgebohrt werden, damit eine Befestigungsbohrung für das Befestigungsglied zur Verfügung steht.

Diese Methode ist relativ aufwendig und teuer. Außerdem ist man hinsichtlich der Positionierung der Befestigungslieder am Spülenrand nicht variabel.

Der vorliegenden Erfindung liegt deshalb die Aufgabe zugrunde, eine Befestgung anzugeben, die insbesondere zur Montage von Kunststoff-Küchenspülen und - Herdmulden geeignet ist und die ohne besondere Hilfsmittel eine gut zu bewerkstellende Verspannung im Arbeitspaltten-Ausschnitt ermöglicht.

Diese Aufgabe wird erfindungsgemäß dadurch gelöst, daß das Befestigungsglied eine etwa U-förmige Klammer ausweist, deren Schenkel den nach unten ragenden Rand des Einsatzes beidseitig umgreifen, wie dies an sich bei der Befestigung von Edelstahlspülen bekannt ist, das aber in Abänderung hierzu die Schenkel dieser Klammer mehrere aufeinanderzugerichtete und nach unten ragende Widerhaken aufweisen und daß die Befestigung der Klammer an dem nach unten ragenden Rand des Einsatzes durch Eingraben der Widerhaken in das Wandmaterial unter plastischer Verformung desselben wäh rend des Verspannens der Klammer erfolgt.

Durch die spezielle Ausbildung der Klammern mit Widerhaken können die Befestigungsglieder einfach auf der nach unten ragenden Rand des Einsatzes aufgesteckt werden, wobei die elastische Anpressung der Wilderhaken bereits zum Festhalten ausreicht. Ist dann der RAnd mit der gewünschten Anzahl von Befestigungsgliedern bestückt, so werden ihre Krallen gegen die Platten-Unterseite verspannt, wobei es automatisch zum Einschneiden und Eingraben der Widerhaken in das Wandmaterial kommt, bis die Schenkel, an denen die Widerhaken angebracht sind, ein weiteres Eindringen verhindern.

Die erfindungsgemäße Befestigung hat also nicht nur den Vorteil, daß die bisher notwendigen Maßnahmen für die Gestaltung des nach unten vorstehenden Randes entfallen, sondern daß man darüberhinaus auch bei der Anzahl und bei der Positionierung der Befestiungsglieder am Rand völlig frei ist.

Stellt sich beispielsweise nach der Montage eine undichte Stelle zwischen dem Spülenrand und der Arbeitsplatte heraus, so kann dort gezielt ein zusätzliches Befestigungslied eingesetzt werden.

Da keine besonderen Anforderungen hinsichtlich der Randgestaltung bestehen, wird er vorzugsweise durchgehend, zumindest aber im Montagebereich der Befestigungslieder vollwandig ausgeführt. Dadurch ist sichergestellt, daß trotz der geringeren Zugfestigkeit von Kunststoff gegenüber Stahl ausreichende Haltekräfte übertragen werden können.

Theoretisch genügt es, wenn die Widerhaken nur an zumindest einem Schenkel vorgesehen sind. Aus Sicherheitsgründen empfiehlt es sich aber, an beiden Schenkeln Widerhaken vorzusehen und sie in der Höhe und / oder in Längsrichtung des Randes gegeneinander zu versetzen, damit das Eingraben und die damit einhergehende Querschnittsschwächung über einen größeren Randbereich verteilt wird.

Desweiteren ist es günstig, daß die Schenkel oberhalb der Widerhaken etwa auseinanderlaufen. Sie lassen sich dadurch leichter auf den Rand aufstecken.

Zum Verspannen der Kralle mit der Arbeitsplatte bieten sich dem Fachmann verschiedene Möglichkeiten. Grundsätzlich ist dabei anzustreben, daß die Kralle zwischen zwei verschidenen Positionen verstellbar ist, einer zurückgezogenen Position, in der die Spüle oder die Hermulde mit den angeklemmten Befestigungsgliedern von oben in den Tischplattenausschnitt hineingesetzt werden kann, ohne daß die Krallen im Weg sind, und einer Ausßenposition, in der die Kralle den Tischplattenausschnitt untergreift, sodaß sie beim Hochschrauben gegen die Tischplatte verspannt wird und den äußeren Umfang der Spüle oder her Herdmulde gegen die Arbeitsplatte drückt.

Eine besonders günstige konstruktive Ausgestaltung besteht darin, daß die Kralle relativ zu der Klammer um eine Achse verschwenkbar ist, die parallel zu dem nach unten vorstehenden Rand verläuft. Die Achse ist dabei zweckmäßig durch einen Bolzen gebildet, der einerseits von der Klammer umfaßt wird und der andererseits Führungsschlitze aufweist, in denen die Kralle verschiebbar geführt ist. Die Verspannung der Kralle gegen die Plattenunterseite erfolgt mittels einer Schraube, wobei wesentlich ist, daß diese Schraube die Kralle längs eines Durchgangsloches, den Bolzen hingegen längs einer Gewindebohrung durchquert. Auf diese Weise hält der Bolzen nicht nur die Klammer und die Kralle zusammen, sondern fungiert zugleich als Drehachse für die Kralle und als Widerlager für die Spannschraube.

Während die Klammer und die Kralle zweckmäßig aus Stahlblech hergestellt sind, kann der Bolzen auch aus Kunststoff bestehen, so daß die Spannschraube das Gewinde durch den Bolzen selbst schneidet.

Während das zuvor beschriebene Befestigungsglied bevorzugt für Einsätze gedacht ist, bei denen der nach unten vorstehende Rand aus Kunststoff bestht, zeichnet sich eine alternative Realisierung des Erfindungsgedankens dadurch aus, daß bei ihr der genannte Rand auch aus harten Werkstoffen, insbesondere aus Metall bestehen kann. Das Befestigungslied ist dabei praktisch ebenso aufgebaut wie bei der vorbeschriebenen Ausführungsform, der Rand weist hingegen eine seitlich vorstehende Profilierung auf, über die sich die Widerhaken oder zahnähnlich ausgebildeten Vorsprünge der Ü-förmigen Klammer zwar hochschieben lassen, wobei sie über die Profilierung hinwegschnappen, wohingegen sie sich bei einer Belastung nach unten formschlüssig an der Profilierung verhaken.

Besteht der nach unten ragende Rand des Einsatzes aus sehr hartem Material, beispielsweise Stahlblech, so empfiehlt sich eine relativ starkausgeprägte Profilierung, um ein sicheres Verhaken der U-förmigen Klammer zu gewährleisten. Die Profilierung des Randes kann in diesem Fall gemäß den Ansprüchen 10 oder 11 ausgebildet sein. Die Arretierung des Befestigungs gliedes kann in diesem Fall allein auf Formschluß beruhen.

Sind hingegen die Widerhaken oder die zahnförmigen Vorsprünge des Befestigungsliedes sehr scharf oder spitz oder ist der Werkstoff des nach unten ragenden Randes hinreichend nachgiebig, so wird man zusätzlich noch den Eingrabungseffekt für die Befestigungswirkung heranziehen. In diesem Fall genügt eine schwächere Profilierung des Randes. Es kann dabei genügen, den Rand lediglich mit einer starken Rauhigkeit herzustellen, um eine Kombination zwischen Formschluß und Eingrabungswirkung zu erzielen und um das Eingraben zu begünstigen.

Weitere Merkmale und Vorteile der Erfindung ergeben sich aus der nachfolgenden Beschreibung eines Ausführungsbeispieles anhand der Zeichnung; dabei zeigt:
Fig. 1 einen Querschnitt durch die am nach unten ragenden Rand der Spüle oder Herdmulde festzulegende Klammer des Befestigungsgliedes;
Fig. 2 eine Vorderansicht der Klammer nach Fig. 1;
Fig. 3 eine Rückansicht der Klammer nach Fig. 1;
Fig. 4 einen Teilschnitt durch eine in einen Arbeitsplattenausschnitt eingesetzte Spüle mit angeklemmtem Befestigungsglied bei nach innen geschwenkter Kralle;
Fig. 5 den gleichen Schnitt wie Fig. 4 mit nach außen geschwenkter Kralle und
Fig. 6 einen Teilschnitt entsprechend Fig. 4, jedoch bei einer alternativen Ausbildung der Klammer.

Die Fig. 1 bis 3 zeigen den Teil des Befestigungsgliedes, der durch seine besondere Ausgestaltung in den nach unten vorstehenden Rand der Spüle oder Herdmulde einschneidet. Es handelt sich dabei um die Klammer 1 aus der ein mittlerer Schenkel 2 und zwei randständige Schenkel 3 und 4 herausgestanzt bzw. abgebogen sind. Dort wo die drei Schenkel zusammenlaufen weist die Klammer 1 zwei abgebogene Zungen 5 und 6 auf. Sie dienen zur Aufnahme eines verdrehbaren Bolzens mit einer Kralle worauf später noch näher eingegangen wird.

Wesentlich ist nun, daß der Abstand zwischen dem Schenkel 2 und den Schenkeln 3 und 4 andererseits etwa der Dicke des nach unten ragenden Randes entspricht, an dem die Klammer befestigt werden soll und daß die Schenkel an ihren einander zugewandten Seiten jeweils mit zur Einsteckrichtung entgegengesetzt geneigten Widerhaken 7 versehen sind. Wie die Figuren 1 bis 3 zeigen, sind diese Widerhaken gegenüber dem nächst liegenden Widerhaken jeweils etwas versetzt.

Die Figuren 4 und 5 zeigen das komplette Befestigungsglied in aufgestecktem Zustand. Man sieht, daß die Zungen 5 und 6 einen Bolzen 8 umfassen, der zur schwenkbaren Lagerung einer Kralle 9 dient. Zu diesem Zweck ist die Kralle 9 mit zwei etwa senkrecht abzweigenden Schenkeln 10 versehen, die durch endständige Querschlitze des Bolzens 8 hindurchlaufen und darin verschiebbar geführt sind. Zwischen den beiden endständigen SChenkeln 10 verläuft eine Spannschraube 11, die einerseits durch die Kralle 9, andererseits durch den Bolzen 8 hindurchläuft, sodaß beim Anziehen dieser Befestigungsschraube die Kralle 9 in Fig. 4 nach rechts, in Fig. 5 nach oben verstellt wird.

Zur Montage beispielsweise einer Küchenspüle 12 aus Kunststoff werden mehrere komplette Befestigung glieder über den Spülenumfang verteilt auf den nach unten ragenden Rand 12 a aufgeschoben. Die Schenkel 2 und 3 geben dabei elastisch nach und halten die Klammer aufgrund ihrer Eigenspannung und aufgrund der Widerhaken 7 an dem Rand fest.

Nach dem Einsetzen der Spüle 12 in den Ausschnitt einer Arbeitsplatte 13 werden die Krallen 9 nach unten geschwenkt und durch sie die Unterseite der Arbeitsplatte 13 überlappen. Sodann werden die Spannschrauben 11 nach und nach angezogen. Die Kralle 9 verschiebt sich dabei nach oben, bis sie an der Unterseite der Arbeitsplatte 13 anliegt. Hierauf beginnt der eigentliche Spannvorgang, in dessen Verlauf sich die Widerhaken 7 in den Rand 12 a eingraben, wobei das Kunststoffmaterial nachgibt und plastisch verformt wird. Gleichzeitig wird der zwischen dem Spülenumfang und der Arbeitsplattenoberseite eingelegte Dichtring 14 zusammengedrückt und die Krallen 9 dringen mit ihren endständigen Spitzen in die Arbeitsplatte ein. Die Spüle 12 ist dann allseits fest in der Tischplatte 13 fixiert.

Wie Fig. 5 noch zeigt, legen sich die beiden Schenkel 10 der Kralle 9 beim Anziehen der Spannschraube 11 an die Rückseite der beiden Schenkel 3 und 4 der Klammer 1. Dadurch ist sichergestellt, daß sich die Kralle 9 beim Spannvorgang nicht mehr wegschwenken kann, sondern nur noch eine Vertikalverschiebung längs den Schenkeln 3 und 4 durchzuführen vermag.

Außerdem gestattet der Verstellbereich der Spannschraube 11 die Verwendung des Befestigungsgliedes für verschiedene Stärken der Arbeitsplatte 13. Der abzudeckende Bereich ist durch a bezeichnet.

Die in Fig. 6 dargestellte Klammer 2 weist im Prinzip den gleichen Aufbau wie die Zuvor beschriebene Klammer auf. Jedoch ist der nach unten ragende Rand 12a an seinen Seitenwänden mit einer Profilierung 12b versehen. Diese Profilierung 12b kann in Umfangsrichtung durchlaufen oder lokal auf einzelne Wandbereiche beschränkt sein. Auch kann es sich um eine völlig regellose Profilierung handeln.

In dem gezeichneten Ausführungsbeispiel besteht die Profilierung aus vorstehenden Zähnen, deren obere Flanke jeweils etwa horizontal verläuft oder ausgehend vom Rand 12a nach oben gerichtet ist, während die unteren Flanken ausgehend von den Zahnspitzen nach unten geneigt zurücklaufen. Hierzu korrespondierend weisen die Widerhaken oder Zähne 17 der Klammer 2 untere Flanken auf, die horizontal verlaufen oder ausgehend von den Klammern nach unten geneigt sind, während die oberen Flanken nach oben ansteigend zu den Schenkeln 3 bzw. 4 zurücklaufen. Dadurch kann die Klammer 2 von unten auf den Rand 12a aufgesteckt werden, wobei ihre Widerhaken oder Zähne 17 jeweils hinter den oberen Flanken der Profilierung 12b einschnappen und ein Abziehen der Klammer formschlüssig verhindern. Zusätzlich kann es je nach den Materialeigenschaften und nach der Scharfkantigkeit der Zähne 17 oder der Profilierung 12b zu einem gegenseitigen Eingraben unter plastischer Verformung kommen.

Selbstverständlich kann der Rand 12a hier wie auch in dem eingangs beschriebenen Ausführungsbeispiel auch eine mit dem Einsatz nicht einstückig verbundene Lei ste sein und aus anderem Material als der Einsatz bestehen.

Allen beschriebenen Ausführungsformen ist der Vorteil gemeinsam, daß man hinsichtlich der Anzahl und der Positionierung der Kammern 2 völlige Freiheit hat.

## Patentansprüche

1. Befestigungsglied zur verdeckten Montage eines Einsatzes aus Kunststoff oder ähnlich weichem Material, insbesondere einer Küchenspüle, Herdmulde oder dergl. in den Ausschnitt einer Platte, insbesondere einer Küchen-Arbeitsplatte, wobei der Einsatz mit seinem äußeren Umfang auf der Plattenoberseite oder einem vertieften Absatz der Platte aufliegt, während er mit einem nach unten vorstehenden Rand in den Plattenausschnitt hereinragt, wobei das Befestigungsglied an dem nach unten vorstehenden Rand zu befestigen ist und mittels einer die Platten-Unterseite übergreifenden und ihr gegenüber verspannbaren Kralle die Befestigung des Einsatzes in der Platte bewirkt, dadurch gekennzeichnet, daß das Befestigungsglied in an sich bekannter Weise eine etwa U-förmige Klammer (1) aufweist, deren Schenkel (2,3,4) den nach unten ragenden Rand (12a) des Einsatzes (12) beidseitig umgreifen, daß zumindest ein Schenkel auf den anderen Schenkel und nach unten gerichtete Widerhaken (7) aufweist, und daß die Befestigung der Klammer (1) an dem Rand (12a) durch Eingraben der Widerhaken (7) in das Wandmaterial unter plastischer Verformung desselben während des Verspannens der Dralle (9) erfolgt.

2. Befestigungsglied nach Anspruch 1, dadurch gekennzeichnet, daß der Rand (12a) zumindest im Montagebereich der Befestigungsglieder, vorzugsweise durchgehend vollwandig ist.

3. Befestigungsglied nach Anspruch 1 oder 2, dadurch gekennzeichnet, daß die an gegenüberliegenden Schenkeln (2 bis 4) angeordneten Widerhaken (7) gegeneinander versetzt sind.

4. Befestigungsglied nach einem der vorhergehenden Ansprüche, dadurch gekennzeichnet, daß zumindest der eine Schenkel (3) an seinem freien Ende nach außen abgewinkelt ist.

5. Befestigungsglied nach einem der vorhergehenden Ansprüche, dadurch gekennzeichnet, daß die Kralle (9) relativ zu der Klammer (1) um eine parallel zum genannten Rand (12a) verlaufende Achse (8) verschwenkbar ist.

6. Befestigungsglied nach Anspruch 5, dadurch gekennzeichnet, daß die Achse (8) durch einen Bolzen gebildet ist, der einerseits von der Klammer (1) umfaßt ist, und der andererseits Führungsschlitze aufweist, in denen die Kralle (9) verschiebbar geführt ist.

7. Befestigungsglied nach Anspruch 6, dadurch gekennzeichnet, daß die Kralle (9) mittels einer sie und den Bolzen (8) durchquerenden Schraube (11) gegen die Unterseite der Platte (13) spannbar ist.

8. Befestigungsglied nach Anspruch 6 oder 7, dadurch gekennzeichnet, daß der Bolzen (8) aus Kunststoff besteht.

9. Befestigungsglied zur verdeckten Montage eines Einsatzes, insbesondere einer Küchenspüle, Herdmulde od. dgl. in den Ausschnitt einer Platte, insbesondere einer Küchen-Arbeitsplatte, wobei der Einsatz mit seinem äußeren Umfang auf der Plattenoberseite oder einem vertieften Absatz der Platte aufliegt, während er mit einem nach unten vorstehenden Rand in den Plattenausschnitt hineinragt, wobei das Befestigungsglied an dem nach unten vorstehenden Rand formschlüssig zu befestigen ist und mittels einer die Plattenunterseite übergreifenden und ihr gegenüber verspannbaren Kralle die Befestigung des Einsatzes in der Platte bewirkt, dadurch gekennzeichnet, daß der nach unten ragende Rand (12a) des Einsatzes (12) eine seitlich vorstehende Profilierung (12b) aufweist, daß das Befestigungsglied in an sich bekannter Weise eine etwa Ü-förmige Klammer (1) aufweist, deren Schenkel (2, 3, 4) den Rand (12a) des Einsatzes (12) beidseitig umgreifen und daß zumindest ein Schenkel zumindest einen auf den anderen Schenkel gerichteten Zahn (17) aufweist, der beim Hochschieben des Befestigungsgliedes auf den Rand (12a) mit der Profilierung in formschlüssigen Eingriff gelangt und sich ggf. noch in den Rand (12a) eingräbt und so ein Herunterziehen des Befestigungsgliedes blockiert.

10. Befestigungsglied nach Anspruch 9, dadurch gekennzeichnet, daß die Profilierung an dem Rand (12a) durch zumindest eine in Umfangsrichtung des Einsatzes (12) verlaufende Zahnleiste (12b) gebildet ist, deren oberer Schenkel horizontal verläuft oder nach oben gerichtet ist, während ihr unterer Schenkel nach unten geneigt ist und daß der Zahn (17) beim Hochschieben des Befestigungsgliedes über der Zahnleiste (12b) einschnappt.

11. Befestigungsglied nach Anspruch 10, dadurch gekennzeichnet, daß der nach unten ragende Rand (12a) und/oder der genannte Schenkel der U-förmigen Klammer (1) mehrere, in der Höhe versetzte, jeweils miteinander korrespondierende Zahnleisten (12b) bzw. Zähne (17) aufweist.
